# EUROPÄISCHE PATENTSCHRIFT

(11) **EP 0 328 608 B1**
(45) Veröffentlichungstag und Bekanntmachung des Hinweises auf die Patenterteilung: **15.05.1991**
(21) Anmeldenummer: 88907312.8
(22) Anmeldetag: 12.08.1988
(51) Int. Cl.: E02D 31/00

(54) **VERFAHREN UND VORRICHTUNG ZUM NACHTRÄGLICHEN EINBAU EINER UNTERGRUNDABDICHTUNG UNTER EINER MÜLLDEPONIE**
PROCESS AND DEVICE FOR SUBSEQUENT INCORPORATION OF AN UNDERGROUND SEAL UNDER A REFUSE DUMP
PROCEDE ET DISPOSITIF POUR INCORPORER ULTERIEUREMENT UN ETANCHEMENT DE SOUS SOL SOUS UNE DECHARGE

(30) Priorität: 27.08.1987 DE 3728569
(43) Veröffentlichungstag der Anmeldung: 23.08.1989
(73) Patentinhaber: Richter, Hans, D-86163 Augsburg (DE)
(72) Erfinder: Richter, Hans, D-86163 Augsburg (DE)
(74) Vertreter: Charrier, Rolf, Dipl.-Ing.
(86) Internationale Anmeldenummer: EP8800721
(87) Internationale Veröffentlichungsnummer: WO8902009

(56) Entgegenhaltungen:
- EP-A- 0 213 259
- EP-A- 0 219 598
- EP-A- 0 230 667
- DE-A- 3 435 983
- GB-A- 2 102 047
- GB-A- 2 117 817
- US-A- 4 305 683

## Beschreibung

Die Erfindung betrifft ein Verfahren zum nachträglichen Einbau einer Untergrundabdichtung unter einer Mülldeponie nach dem Oberbegriff des Anspruches 1 sowie eine Vorrichtung zur Durchführung des Verfahrens.

Ein solches Verfahren ist Gegenstand der EP-A-0 230 667. Bei diesem Verfahren werden am Rand der Deponie zwei parallel zueinander verlaufende Baugruben errichtet, deren Tiefe der Tiefe entspricht, an der die Deponie unterfahren werden soll. Das Vortriebsschild unterfährt dann die Deponie von der einen zur anderen Baugrube, wobei an seiner Vorderseite Erdreich abgebaut wird. An der Rückseite des Vortriebsschilds wird mit Erdreich verfüllt und dabei ein Streifen einer abdichtenden Schicht eingebracht. Die Ver- und Entsorgung des Vortriebsschilds erfolgt durch ein bei diesem Unterfahren errichtetes Tunnelrohr, das aus einzelnen Tunnelrohrringen zusammengesetzt ist. Hat das Vortriebsschild die andere Baugrube erreicht, wird es um 180° umgesetzt und unterfährt die Deponie in Richtung der einen Baugrube, wobei ein benachbarter Streifen einer abdeckenden Schicht eingebracht und gleichzeitig das zuvor errichtete Tunnelrohr abgebaut wird. Nach Erreichen der einen Baugrube wird das Vortriebsschild erneut um 180° umgesetzt und unterfährt die Deponie wie zuvor beschrieben in Richtung der anderen Baugrube, wobei von neuem ein Tunnelrohr verlegt wird.

Hierbei ist nachteilig, daß beim Abbau des Tunnelrohrs, wenn das Vortriebsschild von der einen zur anderen Baugrube verfährt, die abgebauten Tunnelrohrringe entweder vom Vortriebsschild mitgeführt oder durch das noch vorhandene Tunnelrohrstück transportiert werden müssen.

Es besteht die Aufgabe, das Verfahren so zu verbessern, daß der Abbau des Tunnelrohres keine Schwierigkeiten bereitet.

Gelöst wird diese Aufgabe durch die kennzeichnenden Merkmale des Anspruches 1. Eine Vorrichtung zur Ausführung des Verfahrens und Vorteilhafte Ausgestaltungen des Verfahrens sind den Unteransprüchen entnehmbar.

Ausführungsbeispiele der Erfindung werden nachfolgend anhand der Zeichnungen näher erläutert. Es zeigen:
Fig. 1 einen Vertikalschnitt durch eine Mülldeponie und eine Ausführungsform der Vorrichtung;
Fig. 2 einen Horizontalschnitt durch die Mülldeponie und die Vorrichtung und
Fig. 3 einen weiteren Schnitt längs der Linie III-III.

Das Verfahren besteht darin, daß ein Tunnelrohr am Fuße der Deponie in einem Graben verlegt wird, an dem sich an der Deponie zugewandten Seite eine Vorschubpresse entlang bewegt, die das Erdreich an der Vorderseite aufnimmt und an der Rückseite verpresst, wobei kontinuierlich an der Rückseite eine wasserundurchlässige Schicht als Streifen eingebracht wird und wobei kontinuierlich mit dem Vortrieb der Presse die Rohrringe des Tunnelrohrs abgebaut und seitlich versetzt zu einem neuen Tunnelrohr wieder zusammengesetzt werden. Das Vortriebsschild kann eine Folienrolle aufweisen, die sich durch die Vorschubbewegung des Schilds kontinuierlich abwickelt, derart, daß die Folie unter der Deponie zu liegen kommt. Ebenfalls kontinuierlich mit der Vorschubbewegung wird die Folie mit dem Rand der vorher verlegten Folie verschweißt. Am Ende der Deponie wird die Vorrichtung um 180° gewendet, so daß sie die nächste Folienbahn auf die gleiche Art und Weise unter der Deponie einbringen und verschweißen kann.

Die Rohrringe des Tunnelrohrs sind teilweise schräg ausgebildet, so daß durch radiales Verdrehen Abknickungen des Tunnelrohrs möglich sind. Auf diese Weise kann die Dichtsohle wannenartig an den Enden bis zur Erdoberfläche hochgezogen unter der Deponie eingebaut werden.

An den Enden des Tunnelrohrs können je eine Personendruckschleuse, sowie ein Einlauftrichter für mineralische Dichtmaterialien, die oberhalb und unterhalb der Folie zum Einbau gelangen können, angeordnet sein. Innerhalb des Rohrs sind Fördereinrichtungen zum Transport der Dichtungsmaterialien angeordnet. Die Energieversorgung für die Fördereinrichtungen und das Vortriebsschild folgen längs des Tunnelrohrs.

Um eventuelles Grundwasser in dem teils offenen Vortriebsschild zurückzuhalten, kann das Tunnelrohr mit Druckluft gefüllt werden. Die Belüftung geschieht durch Druckrohre.

Das Vortriebsschild besteht aus einer Grundplatte und einer diese überragenden Deckplatte, die mit Hydraulikzylinder verbunden sind. Die Hydraulikzylinder werden mehr oder weniger schnell bewegt beim Vordringen des Vortriebsschilds in das Erdreich, um den Dachdruck zu vermindern. Am rückwärtigen Ende über der sich abrollenden Folie befindet sich eine horizontale Vorschubpresse, hinter deren abgeklapptes Oberteil das vor dem Vortriebsschild abgebaute Erdreich verfüllt und verpresst wird. Das Schild der rückseitigen Vorschubpresse ist doppelt ausgeführt, so daß auf der Folienoberfläche einzubauendes Filtermaterial (Kies) eingebaut werden kann. Der Kies wird durch das rückwärtige Tunnelrohr antransportiert. Der unter der Folie einzubauende Lehm wird entlang des vorseitigen Tunnelrohrs antransportiert. Die Umlenkung dieser Materialien vom Förderband zu den Einbauplätzen erfolgt durch Rohre, Leitbleche ect..

Deck- und Bodenplatte des Vortriebsschilds tragen am vorderseitigen und rückseitigen Ende bewegliche Messerschilde, die eine Horizontalsteuerung ermöglichen. Die Vertikalsteuerung erfolgt durch entsprechende unterschiedliche Beaufschlagung der horizontalen Vorschubpresse und eines sich auf dem rückwärtigen Tunnelrohr abstützenden Hydraulikzylinders.

Ein weiteres Merkmal des Verfahrens ist, daß die einzelnen Tunnelrohrringe eine horizontale Trennungsfuge besitzen, so daß diese Elementhälften entlang des Tunnelrohrs transportiert und im Vortriebsschild bei Längenverschiebungen ein- oder ausgebaut werden können.

Die einzelnen Tunnelrohrringe können durch automatisch zu bedienende Hydraulikschnellspanner wasserdicht miteinander verbunden werden.

Unter der Deponie 1 befindet sich das Vortriebsschild, bestehend aus der Dachplatte 2 und der Bodenplatte 3, die über die vertikalen Hydraulikzylinder 5 miteinander verbunden sind. An den Platten 2, 3 sind vorne und hinten jeweils um horizontale Achsen schwenkbar Messerschilde 4a, 4b, 4c und 4d angeordnet. Die rückwärtige Vorschubpresse 6 weist eine obere, horizontal angelenkte Platte 7 auf. Die Platte 7 wird durch einen Hydraulikzylinder 8 betätigt. Der Vorschub erfolgt mittels der Presse 6 durch Betätigen des Hydraulikzylinders 9. Die Folienrolle 10 dreht sich in Pfeilrichtung 11, so daß die Folie 12 unter der Deponie 1 zu liegen kommt. Bei 13 wird die Folienbahn 12 mit der im vorigen Durchgang verlegten Folienbahn 14 verschweißt. Das Vortriebsschild bewegt sich in Pfeilrichtung 15.

Auf dem Förderband 16 wird durch das rückwärtige Tunnelrohr das auf der Folie einzubauende Drainagematerial (Kies) und durch das vordere Tunnelrohr der unter der Folie einzubauende Lehm 17 antransportiert. Das Einbringen des Lehms sowie des Kieses erfolgt jeweils durch einen Trichter 18 auf das Förderband in den Tunnelrohren. Die Personenschleuse 19 am Ende und Anfang der Tunnelrohre schließt diese hermetisch ab. Die Tunnelrohrringe 20 sind abwechselnd schräg geteilt und durch hydraulische Schnellspanner 22 miteinander verbunden. 23 stellt ein Räumgerät zum Abbauen des Erdreiches dar. Das abgebaute Material wird entlang Pfeilrichtung 24 hinter die rückwärtige Vorschubpresse 6 und dessen Platte 7 transportiert.

Der Tunnelrohrring 25 wird entlang der Pfeilrichtung 26 in die Position 25′ verfahren und dort mit dem Tunnelrohrring 28 mittels der hydraulischen Spannvorrichtungen 22 verbunden. Der Hydraulikzylinder 27 stützt sich auf dem Ring 28 ab. 29 zeigt die horizontale Trennfuge der Ringe zur Trennung in zwei Halbschalen. 29′ zeigt den Versatz der Trennfuge 29, um die in Figur 1 gezeigte Abwinklung des Tunnelrohrs zu erreichen. 30 ist das Folienschweißgerät.

Die Arbeitsweise ist folgende:

Als erstes wird entlang der Deponie in einer Baugrube ein aus den Tunnelrohrringen 20 bestehendes Tunnelrohr verlegt, beispielsweise das obere Tunnelrohr nach Fig. 2. Das Vortriebsschild wird sodann zur Deponie weisend an diesem Tunnelrohr angesetzt und dabei ein Teil der Folie 12 von der Rolle 10 abgezogen. Auf diesem Teil der Folie 12 wird Kies aufgebracht.

Sodann wird durch das Räumgerät 23 das Erdreich neben dem Tunnelrohr abgebaut. Das Räumgerät 23 ist zu diesem Zweck zwischen den Platten 2 und 3 horizontal und vertikal verfahrbar. Das abgebaute Erdreich gelangt über ein Transportband in Pfeilrichtung 24 auf die Platte 7 und hinter die Presse 6 auf die auf der Folie 12 befindliche Kiesschicht.

Am vorderen Ende der Bodenplatte 3 wird am Boden anstelle des dort ausgehobenen Erdreichs eine Lehmschicht 17 eingebracht. Sodann wird der Zylinder 8 betätigt, wodurch die Platte 7 nach oben schwenkt, sowie die Zylinder 9 der Presse 6, wodurch die Platte 7 und die Presse 6 das dahinter befindliche Erdreich verdichten und wodurch das Vortriebsschild in Pfeilrichtung 15 verschoben wird. Dabei wird weitere Folie 12 von der Rolle 10 abgewickelt.

Sodann wird der letzte Tunnelrohrring 20 zwischen den Platten 2, 3 in Richtung des Pfeiles 26 zur Bildung eines weiteren Tunnelrohrs transportiert, in Fig. 2 das untere Tunnelrohr.

Diese Vorgehensweise wiederholt sich nunmehr, d.h. Aufbringen von Kies auf die weiter abgewickelte Folie 12, Abbau des Erdreichs neben dem einen Tunnelrohr vor dem Vortriebsschild, Verbringen dieses Erdreichs hinter das Vortriebsschild neben dem weiteren Tunnelrohr, Einbringen der Lehmschicht vor dem Vortriebsschild und neben dem einen Tunnelrohr, Verpressen des abgebauten Erdreichs hinter dem Vortriebsschild neben dem weiteren Tunnelrohr bei gleichzeitigem Vorschub des Vortriebsschilds und Abbau des letzten Tunnelrohrringes vom einen Tunnelrohr und Anbau an das weitere Tunnelrohr.

Auf diese Weise wird jeweils ein Tunnelrohr abgebaut, gleichzeitig ein anderes Tunnelrohr errichtet. Eine Lehmschicht eingebracht, beim Abbau dieses anderen Tunnelrohres und beim Verlegen des nächsten Tunnelrohres eine Folie auf der Lehmschicht verlegt, auf diese Kies aufgebracht und das abgebaute Erdreich über dieser Kiesschicht verdichtet.

Beim Verdichten des abgebauten Erdreichs hinter dem Vortriebsschild kann sich das Vortriebsschild durch Hydraulikantriebe am einen Tunnelrohr vorwärts ziehen und am anderen Tunnelrohr durch den Hydraulikzylinder 27 abstützen, wodurch die Vorschubbewegung in Pfeilrichtung 15 begünstigt wird.

Über das eine Tunnelrohr kann der Kies zugeführt werden, während über das andere Tunnelrohr der Lehm zugeführt wird. Über eines der beiden Tunnelrohre kann auch abgeräumtes Erdreich wegtransportiert werden, was erforderlich ist, wenn sich das abgeräumte Erdreich nicht ausreichend hinter dem Vortriebsschild verpressen läßt.

Zusammen mit der Kiesschicht kann auf der Folie 12 auch ein Rohrleitungssystem zum Absaugen von Sickerwasser verlegt werden. Dieses Rohrleitungssystem steht mit einer Pumpenstation und einer Aufbereitungsstation in Verbindung, wobei in letzterer Sickerwasser chemisch aufbereitet wird. Es wird sodann von neuem der Oberfläche der Deponie zum Auswaschen von Schadstoffen zugeführt.

Da die Tunnelrohrringe 20 abwechselnd eine senkrecht und eine schräg zur Rohrachse verlaufende Stirnseite 21 aufweisen, ist es möglich, durch Verdrehen der Tunnelrohrringe 20 um ihre Achse eine Krümmung des Tunnelrohres zu erreichen, wie dies in Fig. 1 rechts dargestellt ist.

Die Deckplatte 2 des Vortriebsschildes ist bevorzugt deutlich größer als die Grundplatte 3. Um einen seitlichen Einbruch des Erdreichs zu verhindern, weist das Vortriebsschild seitlich bewegliche Schilder 31 auf.

## Patentansprüche

1. Verfahren zum nachträglichen Einbau einer Untergrundabdichtung unter einer Mülldeponie (1) mittels eines Vortriebsschilds, das die Mülldeponie (1) streifenweise unterfährt, dabei auf seiner Vorderseite das Erdreich abbaut und auf seine Rückseite transportiert und dort verdichtet und hierdurch eine Vorschubbewegung (15) ausführt, im Schutze einer Deckplatte (2) des Vortriebsschilds eine streifenförmige Schicht (12) eines wasserundurchlässigen Materials eingebaut wird und die Ver- und Entsorgung des Vortriebsschilds durch ein Tunnelrohr erfolgt, das aus einzelnen Tunnelrohrringen (20) zusammengesetzt ist, die bei der Vorschubbewegung (15) des Vortriebsschilds unter den Schutz der Deckplatte (2) gelangen und dann abgebaut werden, dadurch **gekennzeichnet**, daß kontinuierlicht mit der Vorschubbewegung des Vortriebsschilds die Rohrringe (20) des Tunnelrohrs abgebaut und seitlich versetzt zu einem weiteren Tunnelrohr hinter dem Vortriebsschild wieder zusammengesetzt werden.

2. Verfahren nach Anspruch 1, dadurch **gekennzeichnet**, daß sich das Vortriebsschild durch Hydraulikantriebe am einen Tunnelrohr vorwärts zieht und am weiteren Tunnelrohr abstützt.

3. Verfahren nach Anspruch 1 oder 2, dadurch **gekennzeichnet**, daß im Bereich der Deckplatte (2) durch die Vorschubbewegung des Vortriebsschilds neben dem weiteren Tunnelrohr eine Folie (12) abwickelt und mit der bereits im vorherigen Durchgang verlegten Folienbahn verschweißt wird.

4. Verfahren nach einem der Ansprüche 1 bis 3, dadurch **gekennzeichnet,** daß neben dem einen Tunnelrohr und vor dem Vortriebsschild eine wasserundurchlässige Schicht eingebracht wird, die von der Grundplatte (3) des Vortriebsschilds überfahren wird.

5. Verfahren nach einem der Ansprüche 1 bis 4, dadurch **gekennzeichnet,** daß überschüssiges Abraummaterial sowie einzubauendes Dichtungsmaterial in den Tunnelrohren transportiert wird.

6. Verfahren nach einem der Ansprüche 1 bis 5, dadurch **gekennzeichnet,** daß an den Enden der Tunnelrohre Personen- und/oder Materialschleusen angebracht sind.

7. Verfahren nach einem der Ansprüche 1 bis 6, dadurch **gekennzeichnet,** daß auf der Schicht des wasserundurchlässigen Materials Rohrleitungen zum Absaugen von Sickerwasser verlegt werden, die zu einer Pumpstation und einer Aufarbeitungsstation führen.

8. Vortriebsschild zur Durchführung des Verfahrens nach einem der Ansprüche der 1 bis 7, bestehend aus einer Deckplatte (2) und einer damit verbundenen Bodenplatte (3) sowie einem Räumgerät (23) zum Abbau des Erdreichs vor dem Vortriebsschild und mit einer Folienrolle (10) zum Abwickeln einer Folie (12), dadurch **gekennzeichnet,** daß das Räumgerät (23) zum Abbau des Erdreichs neben einem bereits verlegten Tunnelrohr ausgebildet ist, dessen Rohrringe abgebaut und seitlich versetzt zu einem weiteren Tunnelrohr hinter dem Vortriebsschild zusammengesetzt werden, dieses Vortriebsschild eine rückwärtige Vorschubpresse (6) und ein Transportband aufweist, das Transportband das abgebaute Erdreich hinter die Vorschubpresse (6) transportiert und diese Vorschubpresse (6) über der sich abwichelnden Folie (12) und mit einer obere, horizontal angelenkte und nach oben schwenkbare Platte (7) zur gleichzeitigen Hinterfüllung und Verpressung des Erdreiches neben dem weiteren Tunnelrohr und oberhalb der sich abwichelden Folie (12), angeordnet ist.

9. Vortriebsschild nach Anspruch 8, dadurch **gekennzeichnet**, daß es seitlich bewegliche Schilder (31) zum Verhindern eines Bergeinbruchs aufweist.

10. Vortriebsschild nach Anspruch 8, dadurch **gekennzeichnet**, daß das Schild der rückseitigen Vorschubpresse (6) zum Einbringen von Drainagekies doppelwandig ausgebildet ist.

## Claims

1. A method of subsequently installing an underground seal under a refuse dump (1) by means of an advance shield which undercuts the refuse dump (1) in strips, and in so doing at its front side removes the earth and transports it to its rear side where it is compressed and thereby executes an advance movement (15), that a strip-like layer (12) of a material which is impermeable to water is installed under the protection of a cover plate (2) of the advance shield, and supplies to and discharge from the advance shield take place through a tunnel pipeline which is composed of individual tunnel pipeline rings (20) which, during the advance movement (15) of the advance shield come to lie under the protection of the cover plate (2) and are then removed, characterised in that continuously with the advance movement of the advance shield the tubular rings (20) of the tunnel pipeline are removed and are laterally offset in order to be reassembled to form an additional tunnel pipeline behind the advance shield.

2. A method as claimed in claim 1, characterised in that the advance shield is drawn forwards by means of hydraulic drive devices attached to the first tunnel pipeline and is supported by the additional tunnel pipeline.

3. A method as claimed in claim 1 or 2, characterised in that in the region of the cover plate (2), as a result of the advance movement of the advance shield, a sheet (12) is unwound next to the additional tunnel pipeline and is welded to the sheeting web which has already been installed in the previous cycle.

4. A method as claimed in one of claims 1 to 3, characterised in that a water-impermeable layer is introduced next to the first tunnel pipeline and in front of the advance shield, where the base plate (3) of the advance shield extends above (sic) the water-impermeable layer.

5. A method as claimed in one of claims 1 to 4, characterised in that excess excavated material and sealing material which is to be installed are transported in the tunnel pipelines.

6. A method as claimed in one of claims 1 to 5, characterised in that man-locks and/or material-locks are arranged at the ends of the tunnel pipelines.

7. A method as claimed in one of claims 1 to 6, characterised in that pipelines which serve to syphon off leakage water are installed on the layer of water-impermeable material, which pipelines lead to a pumping station and a reprocessing station.

8. An advance shield for the implementation of the method claimed in one of claims 1 to 7, comprising a cover plate (2) and a base plate (3) connected thereto and comprising an excavator (23) which removes the earth in front of the advance shield and a roll (10) of sheeting from which a sheet (12) is unwound, characterised in that the excavator (23) is designed to remove the soil next to an already installed tunnel pipeline, the tubular rings of which are removed and are laterally offset in order to be assembled to form an additional tunnel pipeline behind the advance shield, said advance shield is provided with a rear advancing ram (6) and a transport belt, the transport belt transports the removed soil behind the advancing ram (6) and this advancing ram (6) is arranged above the unwinding sheet (12) and with an upper, horizontally articulated and upwardly pivotable plate (7) for the simultaneous back-filling and compression of the earth next to the additional tunnel pipeline and above the unwinding sheet (12).

9. An advance shield as claimed in claim 8, characterised in that it is provided laterally with movable shields (31) in order to prevent subsidence.

10. An advance shield as claimed in claim 8, characterised in that the shield of the rear advancing ram (6) is equipped with double walls for the introduction of drainage grit.

## Revendications

1. Procédé pour la mise en place ultérieure d'une étanchéité souterraine sous un dépôt d'ordures (1) au moyen d'un bouclier qui avance sous le dépôt d'ordures (1), bande par bande, tout en rabattant la terre sur son côté avant, la transportant vers son côté arrière où il la compacte en exécutant ainsi un mouvement d'avance (15), tandis que sous la protection d'une plaque de recouvrement (2) du bouclier, une couche (12), sous forme de bande, d'une matière imperméable à l'eau est mise en place et que le chargement et déchargement du bouclier s'effectuent à travers un tube-tunnel composé d'anneaux tubulaires (20) qui, lors du mouvement d'avance (15) du bouclier, parviennent dans la zone protégée par la plaque de recouvrement (2) et sont ensuite démontés, caractérisé par le fait que les anneaux tubulaires (20) du tube-tunnel sont démontés de manière continue pendant le mouvement d'avance du bouclier, et sont réassemblés derrière le bouclier pour former un nouveau tube-tunnel latéralement décalé.

2. Procédé selon la revendication 1 caractérisé par le fait que le bouclier est tiré, par des entraînements hydrauliques, vers l'avant sur l'un des tubes tunnels et s'appuie sur l'autre tube tunnel.

3. Procédé selon la revendication 1 ou 2 caractérisé par le fait que dans la zone de la plaque de recouvrement (2), par l'effet du mouvement d'avance du bouclier, un film (12) se déroule à côté de l'autre tube tunnel et est soudé à la nappe de film déjà posée lors du passage précédent.

4. Procédé selon l'une des revendications 1 à 3 caractérisé par le fait qu'à côté de l'un des tubes tunnels et avant le bouclier est mise en place une couche imperméable à l'eau sur laquelle passe la plaque de base (3) du bouclier.

5. Procédé selon l'une des revendications 1 à 4 caractérisé par le fait que dans les tubes tunnels sont transportés du matériel de déblayage en excès ainsi que du matériel d'étanchéité à incorporer.

6. Procédé selon l'une des revendications 1 à 5 caractérisé par le fait que sur les extrémités des tubes tunnels sont fixés des sas pour les personnes et/ou pour les matières.

7. Procédé selon l'une des revendications 1 à 6 caractérisé par le fait que sur la couche de la matière imperméable à l'eau sont posées des tuyauteries pour l'aspiration des eaux d'infiltration, tuyauteries qui conduisent vers une station de pompage et une station de traitement.

8. Bouclier pour la mise en oeuvre du procédé conforme à l'une des revendications 1 à 7 constitué d'une plaque de recouvrement et d'une plaque au sol (3) reliée à la première ainsi que d'un engin de dragage (23) pour l'abattage de la terre et placé avant le bouclier, comportant un rouleau de film (10) pour le déroulement d'un film (12), caractérisé par le fait que l'engin de dragage (23) pour l'abattage de la terre est en place à côté d'un tube tunnel déjà posé dont les anneaux tubulaires sont démontés et décalés latéralement pour venir composer un autre tube tunnel placé derrière le bouclier, ce bouclier présentant une presse d'avancement (6) placée à l'arrière et un tapis transporteur, le tapis transporteur transportant la terre abattue vers l'arrière de la presse d'avancement (6) et cette presse d'avancement (6) étant disposée à côté de l'autre tube tunnel et au-dessus du film (12) et comportant une plaque (7) supérieure articulée horizontalement et pivotable vers le haut pour le remblaiement et le compactage de la terre à côté du deuxième tube tunnel et au-dessus du film (12) en cours de déroulement.

9. Bouclier selon la revendication 8 caractérisé par le fait qu'il présente des boucliers (31) mobiles latéralement pour empêcher un effondrement du terrain.

10. Bouclier selon la revendication 8 caractérisé par le fait que le bouclier de la presse d'avancement (6) du côté arrière est réalisé à double paroi pour permettre d'y introduire du gravier de drainage.
